# EUROPÄISCHE PATENTSCHRIFT

(11) **EP 0 552 481 B1**
(45) Veröffentlichungstag und Bekanntmachung des Hinweises auf die Patenterteilung: **15.05.1996**
(21) Anmeldenummer: 92121753.5
(22) Anmeldetag: 22.12.1992
(51) Int. Cl.: A47L 9/24

(54) **Teleskopierbares Staubsauger-Saugrohr**
Telescopic vacuum cleaner suction hose
Tuyau de succion téléscopique pour un aspirateur

(30) Priorität: 11.01.1992 DE 4200527
(43) Veröffentlichungstag der Anmeldung: 28.07.1993
(73) Patentinhaber: Carl Froh Röhrenwerk GmbH & Co, D-59846 Sundern, Sauerland (DE)
(72) Erfinder: Cordes, August, W-5768 Sundern-Hachen (DE)
(74) Vertreter: Patentanwälte Ostriga & Sonnet

(56) Entgegenhaltungen:
- EP-A- 0 399 177
- DE-A- 4 101 049
- DE-C- 3 718 578
- DE-U- 8 127 370
- US-A- 3 351 363
- US-A- 4 240 466

## Beschreibung

Die Erfindung betrifft ein teleskopierbares Staubsauger-Saugrohr nach dem Oberbegriff des Patentanspruchs 1.

Ein derartiges Staubsauger-Saugrohr ist bereits aus der US-A-3 351 363 bekannt. Auf vorteilhafte Weise ist es bei diesem Stand der Technik möglich, ein Innen- und ein Außenrohr über eine Befestigungs- bzw. Betätigungsvorrichtung axial lösbar miteinander zu arretieren. Die Arretierung von Innen- und Außenrohr kann mittels Fingerdruck auf einen am Außenrohr längsverschieblich gehaltenen, in beiden Axialrichtungen federbelasteten Schieber aufgehoben werden, in dem der Schieber aus der unbelasteten Ruhelage - die zugleich der Verriegelungsstellung entspricht - durch Fingerdruck in eine der beiden Axialrichtungen verschoben wird. Nach der Entlastung des Schiebers vom Fingerdruck gleitet dieser durch Federkraft wieder in seine ursprüngliche Verriegelungsstellung zurück.

Da derartige teleskopierbare Staubsauger-Saugrohre von sehr unterschiedlichen Benutzern verwendet werden - sie können eine kleine oder große Körperlänge haben, jung oder alt sein bzw. Rechts- oder Linkshänder etc. - muß eine derartige Arretierungs- bzw. Betätigungsvorrichtung möglichst sehr einfach und für jedermann bedienbar sein.

Bei dem bekannten Staubsauger-Saugrohr ist es möglich, durch Bewegung der Handhabe mittels Fingerdruck in beiden Rohrlängsrichtungen jeweils eine Entriegelungsstellung zu erreichen, so daß die Teleskoprohre auseinandergezogen werden können. Zugleich weist das bekannte Staubsauger-Saugrohr die Verriegelungsstellung in der Ruhelage der Feder auf, so daß nach dem Loslassen der Handhabe dieselbe sich aus beiden Entriegelungsstellungen sofort - und ohne Zutun des Benutzers - in die Arretierstellung bewegt. Damit ist es auch technisch ungeschickten bzw. unbegabten Benutzern möglich sein, quasi auf Anhieb die Entriegelungsstellung zu erreichen, da durch die Bewegung der Handhabe in irgendeine der beiden möglichen Längsrichtungen der Rohre der gewünschte Erfolg - also die Entriegelung der Rohre - erreicht wird. Zugleich sind beim Loslassen der Handhabe die Rohre wieder automatisch miteinander verriegelt, so daß man diese Art der Arretierungs- und Betätigungsvorrichtung zu Recht als vollkommen "narrensicher" bezeichnen kann.

Ausgehend vom Gegenstand der US-A-3 351 363, liegt der Erfindung die Aufgabe zugrunde, ein teleskopierbares Staubsauger-Saugrohr zu schaffen, welches eine vereinfachte Bauform größerer Betriebssicherheit gestattet. Die Erfindung löst diese Aufgabe gemäß den Merkmalen des Kennzeichenteils des Anspruchs 1.

Durch die erfindungsgemäße Konstruktion ist es nicht mehr notwendig, zwei Schraubendruckfedern zu verwenden, sondern eine nur am Führungskörper festgelegte und mit dem Betätigungsansatz verbundene Stabfeder ist in der Lage, entgegen den beiden potentiell möglichen Bewegungsrichtungen eine Federkraft aufzubringen, die in jedem Fall die Rückführung des Schiebers (Handhabe) in die Ruhe- bzw. Verriegelungsstellung herbeiführt.

Weitere Vorteile und erfindungswesentliche Merkmale ergeben sich aus dem Unteranspruch sowie aus dem in den Zeichnungen dargestellten Ausführungsbeispiel der Erfindung. Es zeigen:
Fig.1 einen Schnitt durch ein teleskopierbares Staubsauger-Saugrohr mit Betätigungs- und Arretierungsvorrichtung, wobei allerdings die Erfindung der nicht dargestellt ist, und
Fig. 2 eine Draufsicht auf den Führungskörper einschließlich Betätigungsansatz und Stabfeder.

In der Zeichnung ist ein teleskopierbares Staubsauger-Saugrohr insgesamt mit der Bezugsziffer 10 bezeichnet.

Das Saugrohr 10 weist ein Innenrohr 11 und ein Außenrohr 12 auf. Das Außenrohr 12 ist an seinem dargestellten Ende mit einer muffenartigen Aufweitung 13 versehen. In dem zwischen Innenrohr-Außenmantelfläche 28 und Außenrohr-Innenmantelfläche 29 befindlichen Freiraum 14 ist ein im Querschnitt im wesentlichen kreisförmiger Führungskörper 15 aus Kunststoff angeordnet.

Im Führungskörper 15 ist ein entlang der Rohrlängsachse x bewegbarer Schieber 16 gehalten, der aus einem Betätigungsansatz 17 und einer Handhabe 19 besteht. Die Handhabe 19 ist form- und kraftschlüssig mit dem Betätigungsansatz 17 verbunden, der durch eine Aussparung 18 das Außenrohr 12 durchgreift.

Der an der Umfangsfläche 20 des Führungskörpers 15 längsverschieblich (in Richtung des Doppelpfeiles) angeordnete Betätigungsansatz 17 ist ist mittels einer sich in ihrer neutralen Federruhelage befindenden ringförmigen Stabfeder 32 mittig in einer durch nicht dargestellte Führungsleisten festgelegten Bewegungsbahn an der Umfangsfläche 20 des Führungskörpers 15 gehalten.

An der zum Außenrohr 12 weisenden Seite des Betätigungsansatzes 17 ist mittig eine Verriegelungsfläche 23 angeordnet. Diese Verriegelungsfläche 23 kann eine Öffnung 24 im Führungskörper 15 verschließen, wobei in der Öffnung 24 sowie in einer darunter angeordneten Rastausnehmung 25 des Innenrohrs 11 ein Wälzkörper 26 gehalten ist. Beidseitig der Verriegelungsflache 23 des Betätigungsansatzes 17 ist jeweils ein Hohlraum 27 vorhanden, der eine trapezförmige Gestalt aufweist und im Falle der Entriegelung dem Wälzkörper 26 Platz bietet.

In der Zeichnung ist die Verriegelungsstellung dargestellt, da im vorliegenden Fall die Verriegelungsfläche 23 des Betätigungsansatzes 17 ein Ausweichen des Wälzkörpers 26 nach oben verhindert. Dies bedeutet, daß bei der gezeigten Stellung des Schiebers 19 in Bezug zum Wälzkörper 26 auch eine große Innen- und Außenrohr 11, 12 auseinanderziehende Kraft nicht in der Lage ist, eine Relativbewegung zwischen Innen- und Außenrohr herbeizuführen.

Falls nun der Schieber 19 und damit natürlich auch der Betätigungsansatz 17 in eine der Richtungen des Doppelpfeiles verschoben wird, so daß sich ein Hohlraum 27 oberhalb der Öffnung 24 im Führungskörper 15 und damit auch oberhalb des Wälzkörpers 26 befindet, würde dieselbe Innen- und Außenrohr 11, 12 auseinanderziehende Kraft bewirken, daß der Wälzkörper 26 aus der Rastausnehmung 25 hinaus in einen Hohlraum 17 gedrückt wird, so daß die Arretierung zwischen Innen- und Außenrohr 11, 12 aufgehoben wird. Bei Wegnahme des Fingerdrucks gleitet der Schieber 19 aufgrund der Federrückstellkraft der Stabfeder 32 wieder in die Ruhelage zurück und wenn gleichzeitig eine Differenzkraft an Innen- und Außenrohr 11, 12 angreift, wird der Wälzkörper 26 in die nächstgelegene Rastausnehmung 25 und somit in eine neue Verriegelungsstellung bewegt.

Die beidendig im Führungskörper 15 gehaltene, ringförmige Stabfeder 32 führt den Betätigungsansatz 17 zwangsweise wieder in die Verriegelungstellung zurück, wenn keine Kraft an der Handhabe 19 mehr angreift. Die Federruhelage des Federstabes 32 müßte dann mit der Verriegelungsstellung übereinstimmen. Bei dieser in Fig. 2 gezeigten Ausführungsform ist die ringförmige Stabfeder 32 in einer Nut 33 an der Umfangsfläche 20 der nicht dargestellten Hälfte des Führungskörpers 15 bis etwa zur Formteilungsebene (Führungsleiste 34) zumindest teilweise gehalten, wobei ein Abschnitt 35 der Stabfeder 32 zugleich in eine Nut 36 des Betätigungsansatzes 17 eingreift. Da die Stabfeder 32 oberhalb der Formteilungsebene zwischen der Nut 33 und der Nut 36 ungeführt ist, kann die Stabfeder 32 in beiden Längsrichtungen des Führungskörpers 15 ausgelenkt werden. Dies geschieht immer dann, wenn der zwischen Randleisten 37 an der Umfangsfläche 20 des Führungskörpers 15 geführten Betätigungsansatz 17 mittels der Handhabe 19 in eine der beiden möglichen Richtungen bewegt wird.

## Patentansprüche

1. Teleskopierbares Staubsauger-Saugrohr (10) mit einem Außenrohr (12) und mit einem Innenrohr (11), welches mit einer sich axial erstreckenden Rastleiste versehen ist, wobei zwischen beiden Rohren (11, 12) ein durch Fingerdruck entgegen einer Federrückstellkraft (32) aus einer Verriegelungsstellung bewegbarer, an einem Führungskörper (15) geführter Schieber (16) in der die Rohre (11, 12) zueinander arretierenden Stellung mittels einer Verriegelungsfläche (23) seines Betätigungsansatzes (17) einen in einer Rastausnehmung (25) der Rastleiste gehaltenen Wälzkörper (26) niederhält und letzteren in mindestens einer Entriegelungsstellung freigibt, wobei der Betätigungsansatz (17) in beiden axialen Bewegungsrichtungen je einen Entriegelungsbereich aufweist und in seine den Wälzkörper (26) freigebenden beiden Stellungen jeweils entgegen einer Federrückstellkraft (bei 32) bewegbar ist, und wobei die jeweilige Federrückstellkraft von mindestens einer den Führungskörper (15) ringförmig umgebenden Feder (32) gebildet ist, dadurch gekennzeichnet, daß die ringförmige Stabfeder (32) die jeweilige Federrückstellkraft für beide axiale Bewegungsrichtungen bildet, daß die ringförmige Stabfeder (32) mit einem Bereich in einer Haltenut (33) an der Umfangsfläche (20) des Führungskörpers (15) festgelegt ist, daß die ringförmige Stabfeder (32) mit einem anderen Bereich (35) in eine Nut (36) des Betätigungsansatzes (17) eingreift, daß die ringförmige Stabfeder (32) zwischen Nut (36) des Betätigungsansatzes (17) und der Haltenut (33) ungeführt und dadurch in beiden axialen Bewegungsrichtungen auslenkbar ist, und daß die Ruhelage der ringförmigen Stabfeder (32) mit der Verriegelungsstellung des Betätigungsansatzes (17) übereinstimmt.

2. Teleskopierbares Staubsauger-Saugrohr nach Anspruch 1, dadurch gekennzeichnet, daß die Umfangsnut (33) auf der vom Betätigungsansatz (17) wegweisenden Seite des Führungskörpers (15) in etwa bis zu dessen Formteilungsebene verläuft.

## Claims

1. A telescopic vacuum cleaner suction pipe (10) comprising an outer pipe (12) and an inner pipe (11), which is provided with an axially extending locking strip, a slide element (16), which is arranged between both pipes (11, 12), is guided on a guide element (15) and is displaceable by finger pressure against a spring restoring force from a locking position, holding down a roller element (26), which is held in a locking recess (25) of the locking strip, by means of a locking surface (23) of its actuating attachment (17) in the position in which the pipes are locked relative to one another, and releasing the roller element (26) in at least one unlocking position, the actuating attachment (17) comprising an unlocking region in both axial directions of movement and being displaceable against a spring restoring force (at 32) in both of its positions releasing the roller element (26), and the respective spring restoring force being created by at least one spring (32) annularly enclosing the guide element (15), characterised in that the annular bar spring (32) generates the respective spring restoring force for both axial movement directions, the annular bar spring (32) is fixed with one region in a retaining groove (33) in the circumferential surface (20) of the guide element (15), the annular bar spring (32) engages with a different region (35) in a groove (36) in the actuating attachment (17), the annular bar spring (32) is unguided between the groove (36) of the actuating attachment (17) and the retaining groove (33) and can therefore be deflected in both axial directions of movement, and the inoperative position of the annular bar spring (32) corresponds to the locking position of the actuating attachment (17).

2. A telescopic vacuum cleaner suction pipe according to claim 1, characterised in that the circumferential groove (33) extends on the side of the guide element (15) facing away from the actuating attachment (17) approximately as far as the plane of division of said guide element (15).

## Revendications

1. Tube d'aspiration télescopique pour aspirateur (10) comprenant un tube extérieur (12) et un tube intérieur (11) pourvu d'une baguette d'encliquetage qui s'étend axialement, cependant qu'entre les deux tubes (11, 12), un coulisseau (16) qui peut être déplacé par la pression d'un doigt depuis une position de verrouillage à l'encontre d'une force élastique de rappel (32) et qui est guidé sur un organe de guidage (15) maintient vers le bas, au moyen d'une surface de verrouillage (23) de sa pièce rapportée d'actionnement (17), un organe roulant (26) retenu dans un évidement d'encliquetage (25) de la baguette d'encliquetage dans la position de blocage des tubes (11, 12) l'un par rapport à l'autre, et qu'il libère cet organe roulant dans au moins une position de déverrouillage, cependant que la pièce rapportée d'actionnement (17) présente une zone de déverrouillage dans chacune des deux directions axiales de déplacement, et qu'elle peut être déplacée à l'encontre d'une force de rappel élastique (en 32) jusque dans chacune de ses deux positions qui libèrent l'organe roulant (26), et cependant que la force de rappel élastique respective est produite par au moins un ressort (32) qui entoure l'organe de guidage (15) d'une manière annulaire, caractérisé par le fait que le jonc annulaire élastique (32) produit la force de rappel élastique respective pour les deux directions axiales de déplacement, par le fait que le jonc annulaire élastique (32) est fixé par l'une de ses parties dans une rainure de retenue (33) de la surface (20) du pourtour de l'organe de guidage (15), par le fait que le jonc annulaire élastique (32) pénètre par une autre partie (35) dans une rainure (36) de la pièce rapportée d'actionnement (17), par le fait que le jonc annulaire élastique (32) n'est pas guidé entre la rainure (36) de la pièce rapportée d'actionnement (17) et la rainure de retenue (33), en pouvant être dévié grâce à cela dans les deux directions axiales de déplacement, et par le fait que la position de repos du jonc annulaire élastique (32) coïncide avec la position de verrouillage de la pièce rapportée d'actionnement (17).

2. Tube d'aspiration télescopique pour aspirateur selon la revendication 1, caractérisé par le fait que la rainure périphérique (33) ménagée sur le côté de l'organe de guidage (15) qui est opposé à la pièce rapportée d'actionnement (17) s'étend à peu près jusqu'au plan médian de celle-ci.
